# EUROPÄISCHE PATENTSCHRIFT

(11) **EP 0 868 135 B1**
(45) Veröffentlichungstag und Bekanntmachung des Hinweises auf die Patenterteilung: **25.07.2001**
(21) Anmeldenummer: 96942257.5
(22) Anmeldetag: 30.10.1996
(51) Int. Cl.: A47C 31/02

(54) **POLSTERELEMENT MIT VERANKERTEM BEZUG SOWIE VERFAHREN ZU SEINER HERSTELLUNG**
UPHOLSTERY COMPONENT WITH SECURED COVER AND PROCESS FOR ITS PRODUCTION
ELEMENT DE REMBOURRAGE A REVETEMENT ET SON PROCEDE DE FABRICATION

(30) Priorität: 13.11.1995 DE 19542269
(43) Veröffentlichungstag der Anmeldung: 07.10.1998
(73) Patentinhaber: F.S. Fehrer GmbH & Co. KG., 97318 Kitzingen (DE)
(72) Erfinder: MENSE, Hubert, D-86150 Augsburg (DE)
(74) Vertreter: Böck, Bernhard, Dipl.-Ing.
(86) Internationale Anmeldenummer: DE9602082
(87) Internationale Veröffentlichungsnummer: WO9717871

(56) Entgegenhaltungen:
- EP-A- 0 252 783
- WO-A-90/15556
- DE-A- 3 906 200
- US-A- 3 794 378

## Beschreibung

Die Erfindung bezieht sich auf ein Polsterelement mit einem Bezug, der einen Kern aus elastischem Material, vorzugsweise aus einem Schaumstoff, überdeckt und an ihm durch ein Verankerungselement befestigt ist, welches vom Kern umschlossen wird sowie ein Verfahren zu seiner Herstellung.

Polsterelemente, beispielsweise für die Innenausstattung von Kraftfahrzeugen, bestehen in der Regel aus einem elastischen Kern, dessen Oberfläche vollständig oder teilweise von einem Bezug, etwa aus Stoff, Leder odgl., zum Schutz und zur optischen Gestaltung überdeckt wird. Als Kernmaterial finden insbesondere Schaumstoffe, vorzugsweise Polyurethan, Verwendung, gelegentlich auch miteinander verklebte pflanzliche oder tierische Fasern. Um einen festen Halt des Bezuges am Kern zu gewährleisten, sind im Stande der Technik Verankerungselemente, die vom Kernmaterial umschlossen werden, zur großräumigen Verteilung auftretender Kraftbelastungen gebräuchlich. Ein Beispiel eines Verankerungselementes in Gestalt eines Profiles, das in einen Kern einschäumbar ist, zeigt das Gebrauchmuster DE 295 06 306. Das beschriebene Verankerungselement weist insbesondere den Vorteil auf, daß es, mit Ausnahme eines Netzwerks aus Fasern, aus Polyurethan besteht, so daß sich die Wiederverwertung des Polstermaterials durch einen einheitlichen Werkstoff sowie Vermeidung von Metallteilen erheblich erleichtert. Zur Verbindung zwischen Verankerungselementen und Bezug dienen Befestigungsmittel, beispielsweise Haken, die den Schaumstoff durchgreifen, der zu diesem Zweck häufig mit Aussparungen versehen ist.

Die im Stande der Technik bekannten Verankerungselemente erfordern einen hohen Aufwand bei der Herstellung des Polsters, wobei insbesondere die Verklammerung von Bezug und Verankerungselementen sowie deren Einlegen in das Schäumwerkzeug arbeitsintensiv ist. Weiterhin erfolgt eine permanente Verbindung zwischen dem Kern des Polsters und dem Bezug, was dessen Austausch bei Verschleiß oder aus ästhetischen Gründen wesentlich erschwert.

Vor diesem Hintergrund hat sich die Erfindung zur Aufgabe gestellt, ein Polsterelement zu entwickeln, bei dem sich der Aufwand zur Verankerung des Bezuges verringert und sein Austausch ohne Lösung permanenter Verbindungen möglich ist.

Diese Aufgabe wird erfindungsgemäß dadurch gelöst, daß die Oberfläche des Kerns eine Nut aufweist, die sich nach innen zu verbreitert, am Bezug innenseitig ein Rand eines Materialstreifens angebracht ist, dessen gegenüberliegender Rand mit einem formstabilen Körper versehen ist, der Körper in die Nut eingebracht ist und der maximale Durchmesser des Körpers in der Nut befindlich und größer als der minimale Durchmesser der Nut ist.

Der Kern des vorgeschlagenen Polsterelementes weist in seiner Oberfläche eine Nut in Gestalt eines Hohlprofils auf, das sich bodenseitig, d.h. zum Inneren des Kerns hin verbreitert. In der Nut befindet sich ein vorzugsweise profilförmiger Körper, wobei sein maximaler Durchmesser in der Nut angeordnet und größer als ihr minimaler Durchmesser ist. Der schmalste Bereich der Nut ist zweckmäßig ihre Öffnung. Die Folge ist, daß sich der formstabile Körper nur unter Verformung des elastischen Kernmaterials in die Nut einlegen und aus ihr herausziehen läßt. Dabei bewirkt die durch das Kernmaterial ausgeübte Federkraft einen festen Sitz des Körpers in der Nut. Eine Formstabilität des Körpers ist lediglich für eine ausreichende Verankerung erforderlich, so daß seine Eigenelastizität durchaus der des Kernmaterials entsprechen kann.

Die Verbindung zwischen Bezug und Körper erfolgt durch einen Materialstreifen, der auch Bestandteil des letzteren sein kann. Zweckmäßig sind Materialstreifen aus flexiblem Material, beispielsweise einem Netz oder einem Gewebe, die randseitig an der Innenseite des Bezuges befestigt, z.B. angeheftet sind. Bevorzugt wird die Nut durch einen einzelnen Körper in Gestalt eines Profils ausgefüllt, wobei der Materialstreifen entlang seiner Längsseiten mit Körper und Bezug in Verbindung steht. Alternativ ist denkbar, in eine Nut mehrere Körper einzubringen, die jeweils über einzelne Streifen am Bezug angebracht sind.

Die Verankerung des Bezugs am Kern des Polsterelementes erfolgt in der Weise, daß zunächst der Kern mit Nut durch ein gebräuchliches Herstellungsverfahren gefertigt wird. Dabei erfolgt die Formung der Nut in aller Regel durch eine entsprechende Erhöhung des Formwerkzeuges, beispielsweise beim Spritzguß. Aufgrund der Herstellung während des gewöhnlichen Formungsprozesses des Kerns entsteht somit kein Mehraufwand bei ihrer Fertigung. Die prinzipiell bestehende, alternative Möglichkeit eines Ausfräsens oder -schneidens der Nut wird dagegen im allgemeinen aus Kostengründen ausscheiden. Unabhängig von der Herstellung des Kerns mit Nut werden Körper und Bezug durch den Materialstreifen verbunden, beispielsweise, indem er an beiden angeheftet wird. Die Art der Verbindung kann bei unterschiedlichen Ausführungen von Körper und Materialstreifen variieren, wie später erläutert wird. Der wesentliche Vorteil im Vergleich zum Stande der Technik besteht darin, daß die zu erzeugende Verbindung zwischen Körper und Bezuginnenseite zur Bearbeitung frei zugänglich ist, während bisher die Befestigung im beengten Raum zwischen Bezug und Kern des Polsters zu erfolgen hat. Abschließend wird der Körper in die Nut eingepreßt, wodurch eine belastbare, durch hinreichenden Zug jedoch zu lösende Verbindung zwischen Kern und Bezug entsteht. Denkbar ist, zur Erleichterung des Einpressens die Ränder der Nut auseinander zu ziehen bzw. zu drücken.

Das vorgeschlagene Polsterelement läßt sich erheblich einfacher herstellen, als es im Stande der Technik möglich ist. Es entfällt sowohl die Notwendigkeit, vorgefertigte Verankerungselemente zu bevorraten als auch sie in die Schäumform einzulegen. Da auch gebogene, eckige oder einander kreuzende Nuten möglich sind, lassen sich beliebige Nahtbilder auf der Polsteroberfläche erzeugen. Eine aufwendige Verklammerung zwischen Bezug und Verankerungselement ist nicht vorzunehmen. Weiterhin ist der Bezug auf einfache Weise vom Kern des Polsters lösbar, um ihn beispielsweise bei Verschleiß auszutauschen. Der geringe Aufwand zum Lösen und Anbringen des Bezuges, das auch für Laien und ohne Werkzeug leicht möglich ist, legt jedoch darüber hinaus nahe, beispielsweise bei einem Kraftfahrzeug die Bezüge aus ästhetischen Gründen oder in Anpassung an die Jahreszeit auszutauschen. Im Gegensatz zu vielfach verwendeten Verankerungselementen aus Metall bestehen zudem Vorteile in bezug auf das Gewicht des Polsters, das speziell bei einer Verwendung im Kraftfahrzeug entscheidend ist, sowie bei der Wiederverwertung des Polstermaterials. Metallfreie Polster lassen sich insbesondere leicht zerkleinern oder chemisch auflösen. Die erfindungsgemäße Befestigung des Bezuges läßt sich auch bei Kernen aus unterschiedlichen Materialien einsetzen, beispielsweise bei einer unterfederten Schaumstoffschicht, sofern ein Außenbereich aus elastischem und homogenen Material von hinreichender Tiefe vorhanden ist, um eine Nut einzubringen.

In einer vorteilhaften Weiterbildung der Erfindung ist der Materialstreifen ein Vlies, das beispielsweise aus Polypropylenfasern besteht und sich durch Nähen leicht am Bezug befestigen läßt. Weiterhin ist ein Materialstreifen bevorzugt, dessen vom Bezug abgewandte Seite aus zwei, nebeneinander verlaufenden Teilstreifen besteht. Der Querschnitt des Materialstreifens ist somit etwa von der Gestalt eines "T" oder "Y", dessen Basis am Bezug befestigt ist. Die endseitige Aufspaltung in zwei Teilstreifen verbessert und erweitert die Möglichkeiten zur Anbringung eines Körpers.

Geeignete Querschnitte der Nut sind beispielsweise keil- oder T-förmig, wobei der vertikale Strich des "T" bevorzugt senkrecht zur Oberfläche des Kerns ausgerichtet ist. Die Öffnung bzw. engste Stelle der Nut kann sehr schmal sein und im Extremfall einen Schlitz in der Kernoberfläche darstellen.

Insbesondere wenn der Kern des Polsters durch Ausschäumen eines Werkzeuges gefertigt wird, läßt er sich nur schlecht aus der Form entnehmen, da die die Nut formende Erhöhung auf der Innenseite des Werkzeuges in gleicher Weise wie ein Körper zur Befestigung des Bezuges in der Nut fixiert wird. Problematisch sind dabei speziell Kanten des Formwerkzeuges, die sich in den Wandungen der Nut verhaken. Aus diesem Grund ist es zweckmäßig, daß die Nut in ihrem Querschnitt abgerundete Kanten aufweist, die eine Entformung des Kerns erleichtern.

Vorzugsweise weist der Körper ähnliche Materialeigenschaften wie der Kern auf, damit er vom Benutzer des Polsters nicht auf unangehme Weise fühlbar ist. Zudem werden auf diese Weise gegenseitige Beschädigungen von Nut und Körper vermieden. Bevorzugt besteht der Körper somit aus einem Schaumstoff, der beispielsweise mit dem Materialstreifen verklebt ist. Bei einem porösen Materialstreifen, wie einem Netz oder Vlies läßt sich eine intensive, belastbare Verbindung auch durch randseitige Umschäumung herstellen. Dabei ist eine besonders intensive Verbindung erreichbar, wenn der Materialstreifen randseitig in Teilstreifen untergliedert ist.

Durch Formgebung in einem Schäumwerkzeug erhalten Schaumstoffteile in der Regel eine geschlossenporige, glatte Oberflächenstruktur, so daß zwei Formteile mit vergleichsweise geringer Reibung aufeinander gleiten. Um die Haftung des Körpers in der Nut zu verbessern und damit die Befestigung des Bezuges am Polsterelement zu verstärken, wird vorgeschlagen, einen offenporigen Schaumstoff zu verwenden, wie er beispielsweise durch Abschneiden der Oberfläche oder mit einem Extruder herstellbar ist. Die Ränder der offenen Schaumporen wirken ähnlich wie Haken und werden geringfügig in die glatte Oberfläche der Nut eingepreßt, da sich die Belastung auf schmale Stege zwischen den Poren beschränkt. Die vorteilhafte Folge ist eine wesentliche Erhöhung der Haftreibung zwischen Körper und Nut und somit ein fester Sitz. Zudem gestattet die Herstellung im Extruder eine vorteilhafte und preisgünstige Endlosfertigung des Körpers.

Ein alternativer Körper ist integraler Bestandteil des Materialstreifens und läßt sich beispielsweise durch Formstabilisierung des Werkstoffs eines Vlieses herstellen. Neben einer Tränkung, etwa mit einem Klebstoff oder Harz, ist zu diesem Zweck insbesondere eine thermische Behandlung des Vliesmaterials geeignet, die eine Härtung oder oberflächliche Anschmelzung der Fasern bewirkt. Im letzteren Fall erfolgt eine Verdichtung des Vlieses unter intensiver Verbindung aufeinanderliegender Fasern miteinander, so daß ein formstabiler Körper entsteht, der in der Nut fixierbar ist. Eine vollständige Formstabilisierung des Materialstreifens, d.h. auch im Bereich zwischen Körper und Bezug, ist dabei denkbar, im allgemeinen jedoch nicht erforderlich.

Von Vorteil ist ein Körper, der sich in Richtung auf die Öffnung der Nut verbreitert, d.h. in der Richtung, in der die Nut schmaler wird. An seiner breitesten Stelle wird der Körper außenseitig durch eine Kante begrenzt. Geeignet ist beispielsweise ein Profil von trapezförmigem Querschnitt, wobei die schmalere der parallelen Trapezseiten zum Boden der Nut hin ausgerichtet ist. Bei Zugbelastung durch den Materialstreifen preßt sich die Kante des Körpers in die Wandung der Nut und fixiert ihn somit in seiner Position. Insbesondere bei Nuten mit abgerundetem Querschnitt läßt sich auf diese Weise die Bezugbefestigung erheblich verbessern. Voraussetzung für das Einhaken in der Nutwandung ist lediglich, daß sich der Körper relativ zum Querschnitt der Nut verbreitert. Im Fall einer kontinuierlich zur Öffnung hin schmaler werdenden Nut ist das Einhaken in die Wand daher auch durch einen Körper mit rechtwinkligem oder T-förmigem Querschnitt möglich.

Für eine hochbelastbare Verbindung hat der Körper den Querschnitt eines Widerhakens, d.h. Spitzen bzw. Kanten, die im spitzen Winkel entgegen der Öffnung der Nut weisen. Um bei einem Herausziehen zum Wechseln des Bezuges keine Beschädigungen des Kerns zu bewirken, ist in diesem Fall ein profilförmiger Körper mit konstantem Querschnitt bevorzugt. Zweckmäßig sind ferner elastische Haken, die zum Einlegen in die Nut zusammenpreßbar sind. Ein geeigneter Doppelhaken läßt sich insbesondere durch Formstabilisierung eines randseitig in zwei Teilstreifen aufgeteilten Vlieses vorteilhaft fertigen. Möglich sind beliebige Übergänge zwischen einem voluminösen Körper, der lediglich auf der Oberfläche Haken aufweist, und einem Körper, der als Haken geformt ist. Beispielsweise läßt sich in den Scheitel eines Doppelhakens ein Keil aus Polyurethan oder Polypropylen einbringen.

Weitere Einzelheiten, Merkmale und Vorteile der Erfindung lassen sich dem nachfolgenden Beschreibungsteil entnehmen, in dem anhand der Zeichnung Ausführungsbeispiele der Erfindung näher erläutert werden. Die Zeichnung zeigt in prinzipienhafter Darstellung
- Figur 1: Querschnitt durch ein erfindungsgemäßes Polsterelement
- Figur 2: Ansicht eines alternativen Verankerungselementes
- Figur 3: Querschnitt durch Nut und Verankerungselement

Figur 1 gibt den Querschnitt durch ein Polsterelement wieder, das aus einem Kern (1), vorzugsweise aus einem Schaumstoff wie Polyurethan, mit einem Bezug (2) auf seiner Oberfläche besteht. Die Verbindung zwischen Kern (1) und Bezug (2) erfolgt durch einen Körper (3), der in eine Nut (4) in der Oberfläche des Kerns (1) eingebracht ist. Die Nut (4) erweitert sich in ihrem Querschnitt von der Öffnung (5) zum Boden (6) hin, so daß der Körper (3) beispielsweise ein Profil aus Schnittschaum, das in seinem maximalen Durchmesser dem Bodenbereich der Nut (4) entspricht, in ihr fixiert ist. Aufgrund des elastischen Materials des Kerns (1) und gegebenenfalls des Körpers (3) bleibt jedoch ein Einbringen und Herausziehen durch hinreichend große Kräfte oder Aufbiegen der Nut (4) möglich. Zur Verbindung zwischen Bezug (2) und Körper (3) dient ein Materialstreifen (7), z.B. ein Polypropylenvlies, das an einer Naht (8) des Bezuges (2) angenäht oder angeheftet ist. Die gegenüberliegende Seite des Materialstreifens (7) besteht aus zwei Teilstreifen (9), die vom Schaumstoff des Körpers (3) umschlossen sind und eine belastbare Befestigung gewährleisten.

Figur 2 zeigt eine alternative Ausführung des Körpers (3) in Gestalt eines Profils mit doppelhakenförmigem Querschnitt.

In Figur 3 ist der Körper im Zusammenwirken mit dem Kern (1) bzw. der Nut (4) dargestellt. Die randseitigen Haken (10) des Körpers (3) erzeugen durch ihre Einpressung in die Wandung der Nut (4) Ausbuchtungen (11), so daß auch bei einer kantenlosen Nut (4) mit Rundungen (12) der Wandung ein fester Halt des Bezuges (2) gewährleistet ist. Ein Keil (13) zwischen beiden Haken (10) trägt zur Formstabilisierung des Körpers (3) bei.

Im Ergebnis entsteht auf diese Weise ein Verankerungselement, mit dem ein Bezug am Kern des Polsters auf einfache Weise, lösbar und ohne Beeinträchtigung der Möglichkeiten einer Wiederverwertung befestigbar ist.

## Patentansprüche

1. Polsterelement mit einem Bezug, der einen Kern aus elastischem Material, vorzugsweise aus einem Schaumstoff, überdeckt und an ihm durch ein Verankerungselement befestigt ist, welches vom Kern umschlossen wird, **dadurch gekennzeichnet,** daß
- die Oberfläche des Kerns (1) eine Nut (4) aufweist, die sich nach innen zu verbreitert,
- am Bezug (2) innenseitig ein Rand eines Materialstreifens (7) angebracht ist, dessen gegenüberliegender Rand mit einem formstabilen Körper (3) versehen ist,
- der Körper (3) in die Nut (4) eingebracht ist
- und der maximale Durchmesser des Körpers (3) in der Nut (4) befindlich und größer als der minimale Durchmesser der Nut (4) ist.

2. Element nach Anspruch 1, **dadurch gekennzeichnet,** daß der Materialstreifen (7) ein Vlies ist.

3. Element nach Anspruch 1 oder 2, **dadurch gekennzeichnet,** daß die vom Bezug (2) abgewandte Rand des Materialstreifens (7) aus zwei, parallel zueinander verlaufenden Teilstreifen (9) besteht.

4. Element nach einem der vorhergehenden Ansprüche, **dadurch gekennzeichnet,** daß die Nut (4) von T- oder keilförmigem Querschnitt ist.

5. Element nach einem der vorhergehenden Ansprüche, **dadurch gekennzeichnet,** daß die Nut (4) einen Querschnitt mit abgerundeten Kanten aufweist.

6. Element nach einem der vorhergehenden Ansprüche, **dadurch gekennzeichnet,** daß der Körper (3) aus einem Schaumstoff besteht.

7. Element nach Anspruch 6, **dadurch gekennzeichnet,** daß die Körperoberfläche offenporig ist.

8. Element nach einem der Ansprüche 2 bis 5, **dadurch gekennzeichnet,** daß der Körper (3) aus dem formstabilisierten Material des Vlieses besteht.

9. Element nach einem der vorhergehenden Ansprüche, **dadurch gekennzeichnet,** daß der Körper (3) sich in Richtung auf die Öffnung (5) relativ zur Nut (4) verbreitert und an seiner breitesten Stelle eine Kante aufweist.

10. Element nach einem der vorhergehenden Ansprüche, **dadurch gekennzeichnet,** daß der Körper (3) außenseitig Haken (10) aufweist, deren Spitzen im Winkel entgegen der Öffnung (5) der Nut (4) an deren seitlicher Wandung anliegen.

11. Verfahren zur Herstellung eines Polsterelementes nach einem der vorhergehenden Ansprüche, **gekennzeichnet durch** folgende Verfahrensschritte:
- Herstellung des Kerns (1) mit Nut (4) als Formteil auf bekannte Weise,
- Verbindung von Körper (3) und Bezug (2) durch den Materialstreifen (7),
- Einpressen des Körpers (3) in die Nut (4).

## Claims

1. Upholstery element with a covering which covers a core of an elastic material, preferably of a foamed plastic, and is fastened to this core by an anchorage element which is enclosed by the core,
characterised in that
- the surface of the core (1) comprises a groove (4) which widens inwards,
- one edge of a material strip (7) is fixed to the inside of the covering (2), the opposite edge of which strip is provided with a dimensionally stable body (3),
- the body (3) is introduced into the groove (4),
- and the maximum diameter of the body (3) is located in the groove (4) and is greater than the minimum diameter of the groove (4).

2. Element according to claim 1,
characterised in that
the material strip (7) is a fleece.

3. Element according to claim 1 or 2,
characterised in that
the edge of the material strip (7) which is distant from the covering (2) consists of two sub-strips (9) extending parallel to one another.

4. Element according to one of the preceding claims,
characterised in that
the groove (4) has a T- or wedge-shaped cross section.

5. Element according to one of the preceding claims,
characterised in that
the groove (4) has a cross section with rounded edges.

6. Element according to one of the preceding claims,
characterised in that
the body (3) consists of a foamed plastic.

7. Element according to claim 6,
characterised in that
the surface of the body has open cells.

8. Element according to one of claims 2 to 5,
characterised in that
the body (3) consists of the dimensionally stabilised material of the fleece.

9. Element according to one of the preceding claims,
characterised in that
the body (3) widens in the direction of the opening (5) relative to the groove (4) and has a rim at its widest point.

10. Element according to one of the preceding claims,
characterised in that
the body (3) comprises on the outside hooks (10) whose points bear against the lateral wall of the groove (4) at an angle towards the opening (5) of the latter.

11. Method for producing an upholstery element according to one of the preceding claims, characterised by the following method steps:
- producing the core (1) with the groove (4) as a moulding in a known manner,
- joining the body (3) and the covering (2) by the material strip (7),
- pressing the body (3) into the groove (4).

## Revendications

1. Elément de rembourrage comportant un revêtement, qui recouvre un noyau en matériau élastique, de préférence en matériau mousse, et est fixé à ce noyau par un élément d'ancrage, qui est entouré par le noyau, caractérisé en ce que
- la surface du noyau (1) comporte une rainure (4) qui s'élargit vers l'intérieur,
- un bord d'une bande de matériau (7) est disposé du côté intérieur sur le revêtement (2), le bord opposé de la bande de matériau étant pourvu d'un corps de forme stable (3),
- le corps (3) est inséré dans la rainure (4), et
- le diamètre maximum du corps (3) se situe à l'intérieur de la rainure (4) et est supérieur au diamètre minimum de la rainure (4) .

2. Elément selon la revendication 1, caractérisé en ce que la bande de matériau (7) est une nappe.

3. Elément selon la revendication 1 ou 2, caractérisé en ce que le bord, qui est situé à l'opposé du revêtement (2) de la bande de matériau (7) est constitué de deux éléments de bande (9) parallèles entre eux.

4. Elément selon l'une des revendications précédentes, caractérisé en ce que la rainure (4) possède une section transversale en forme de T ou en forme de coin.

5. Elément selon l'une des revendications précédentes, caractérisé en ce que la rainure (4) possède une section transversale à bords arrondis.

6. Elément selon l'une des revendications précédentes, caractérisé en ce que le corps (3) est réalisé en un matériau mousse.

7. Elément selon la revendication 6, caractérisé en ce que la surface du corps est poreuse à pores ouverts.

8. Elément selon l'une des revendications 2 à 5, caractérisé en ce que le corps (3) est réalisé en un matériau de forme stabilisée de la nappe.

9. Elément selon l'une des revendications précédentes, caractérisé en ce que le corps (3) s'élargit en direction de l'ouverture (5) par rapport à la rainure (4) et possède un rebord dans sa partie la plus large.

10. Elément selon l'une des revendications précédentes, caractérisé en ce que le corps (3) comporte extérieurement des crochets (10), dont les pointes s'appliquent sous un certain angle par rapport à l'ouverture (5) de la rainure (4), contre la paroi latérale de cette dernière.

11. Procédé pour fabriquer un élément de rembourrage selon l'une des revendications précédentes, caractérisé par les étapes opératoires suivantes :
- fabrication, d'une manière connue, du noyau (1) comportant une rainure (4) en tant que pièce de forme,
- liaison du corps (3) et du revêtement (2) au moyen d'une bande de matériau (7),
- enfoncement du corps (3) dans la rainure (4).
